# FASCICULE DE BREVET EUROPEEN

(11) **EP 1 189 806 B1**
(45) Date de publication et mention de la délivrance du brevet: **20.04.2005**
(21) Numéro de dépôt: 01929760.5
(22) Date de dépôt: 27.04.2001
(51) Int. Cl.: B63C 11/22, A63B 7/04

(54) **AUTO-RESPIRATEUR SUBAQUATIQUE A RECHARGEMENT MANUEL INTEGRE**
UNABHÄNGIGES UNTERWASSER- ATEMGERÄT MIT INTEGRIERTER, MANUELLER BEFÜLLUNG
AUTOMATIC UNDERWATER BREATHING MEMBRANE WITH INTEGRATED MANUAL RECHARGE

(30) Priorité: 04.05.2000 FR 0005737
(43) Date de publication de la demande: 27.03.2002
(73) Titulaire: Salomon S.A., 74370 Metz-Tessy (FR)
(72) Inventeur: SAURAT, André-Pierre, F-69260 Charbonnières (FR); MICHEL, Philippe, F-38130 Echirolles (FR)
(86) Numéro de dépôt international: PCT/FR2001/001328
(87) Numéro de publication internationale: WO 2001/083293

(56) Documents cités:
- DE-A- 2 532 533
- DE-A- 4 341 910
- DE-C- 191 244
- FR-A- 918 008
- FR-A- 2 432 104
- US-A- 1 157 655
- US-A- 2 906 263

## Description

La présente invention est relative à un système respiratoire subaquatique autonome comportant notamment une bouteille d'air comprimé qui intègre son propre moyen de rechargement en air à l'aide d'une pompe entraînée manuellement.

Dans les systèmes respiratoires subaquatiques connus, le plongeur peut être alimenté en air comprimé soit de la surface comme dans le cas d'un scaphandre à casque et à câble, soit grâce à une bouteille d'air comprimé portée par le plongeur.

Les systèmes de regonflage des bouteilles d'air comprimé de plongée utilisent des compresseurs à moteurs thermique ou électrique puissants qui permettent de porter la pression interne de la bouteille aux environs de 200 bars. Cela présente l'avantage d'offrir une importante autonomie de respiration en immersion, mais possède des contreparties très contraignantes :
- Obligation de regonfler la bouteille après environ 40 minutes de plongée.
- De nombreux endroits dans le monde ne sont pas équipés de compresseur ce qui rend cette technique inopérante.
- Le plongeur doit porter sur lui un matériel lourd et encombrant.
- Il faut utiliser la bouteille dans un délai déterminé après l'avoir regonflée sinon la qualité de l'air se détériore.
- Selon la réglementation relative aux appareils à pression, la pression élevée à l'intérieur des bouteilles de plongée impose un contrôle annuel de celles-ci.

La présente invention porte sur le gonflage de la bouteille d'air comprimé. Le but visé étant de libérer des inconvénients présentés ci-dessus.

Le document DE-A1-4 341 910 décrit un système respiratoire subaquatique.

Le document DE-4341910 décrit un système respiratoire subaquatique comportant une pompe agencée à l'extérieur du système. Le document DE-25.32.533 décrit un système de plongée dans lequel le réservoir reste en surface. ledit système comprenant une pompe manuelle intégrée dans le réservoir.

Pour atteindre cet objectif, la présente invention prévoit un auto-respirateur subaquatique du type précité. Il se caractérise notamment en ce que la bouteille peut être mise sous pression en air à l'aide d'une pompe manuelle intégrée. Située à l'intérieur de la bouteille elle permet de pressuriser cette dernière à sensiblement une dizaine de bars.

Cette bouteille comporte en outre une valve de charge et décharge. Cet appareil est équipé d'un ensemble de maintien s'adaptant sur le dos du plongeur. L'air sous pression de la bouteille est transmis au plongeur par l'intermédiaire d'un conduit flexible et d'un détendeur à un étage qui régule la pression d'aspiration à la pression ambiante de l'eau.

Pour faciliter l'immersion du plongeur, l'auto respirateur subaquatique possède une masse sensiblement égale à son volume multiplié par la masse volumique de l'eau dans laquelle il est immergé.

Le principal avantage de l'auto respirateur subaquatique selon l'invention, réside dans le fait qu'il permet de regonfler la bouteille en air comprimé sans avoir recours à un compresseur.

Il trouvera ainsi son utilité d'une part dans les lieux non équipés de compresseurs tel que plage, piscine ou à bord d'un bateau (vérification de la coque, décrochage de l'ancre à secondaire est orienté pour permettre l'admission d'air provenant de la chambre primaire et son refoulement dans la bouteille à travers le clapet anti-retour.

Selon un mode de réalisation de la présente invention la poignée qui relie et permet d'actionner simultanément les deux tiges des pistons doit permettre, d'une part de gonfler la bouteille avec les deux mains et d'autre part de porter confortablement la bouteille. Un système de verrouillage permet de bloquer la poignée en position basse.

Le système de pompe double corps permet d'améliorer le rapport entre le nombre de coups de pompe et les efforts à exercer sur la poignée par rapport à une pompe à un seul corps.

Selon un mode de réalisation de l'invention l'auto respirateur subaquatique comportera un système de bridage de la profondeur qui réduira le débit d'air du détendeur à partir d'une profondeur déterminée.

Selon un mode de réalisation l'auto respirateur subaquatique sera équipé d'un manomètre étanche permettant de suivre la variation de pression de l'air dans la bouteille tant en immersion que durant le gonflage. Ce manomètre est soit fixé sur la bouteille soit relié de manière amovible à la valve de charge et décharge par l'intermédiaire d'un cordon flexible.

Ce manomètre permet d'informer le plongeur de l'autonomie d'air restante ce qui lui permet d'anticiper le moment de sa remontée en surface.

Selon un mode de réalisation de la présente invention, l'auto respirateur subaquatique est équipé d'un détendeur permettant de délivrer au plongeur une pression d'air respirable sensiblement égale à la pression ambiante de l'eau alors que la pression à l'intérieur de la bouteille varie au cours de la plongée d'une dizaine de bars à 1 bar.

Aussi ce détendeur est de type deuxième étage standard qui s'utilise sur les bouteilles de plongées traditionnelles en complément avec un détendeur premier étage.

La faible pression interne de la bouteille ne justifiant pas l'utilisation d'un détendeur premier étage, le détendeur est relié directement sur la bouteille d'air comprimé avec un raccord rapide et un tuyau flexible. Lorsque la pression interne de la bouteille est sensiblement égale à la pression ambiante de l'eau, la respiration devient plus difficile ce qui indique au plongeur qu'il doit regagner la surface.

Selon un mode de réalisation de la présente invention, l'auto respirateur subaquatique comporte un ensemble de maintien dorsal de type « bretelles » constitué d'une part de deux sangles fixées aux deux extrémités de la bouteille assurant le maintien vertical de celle-ci sur le dos du plongeur et d'autre part d'une sangle ventrale « ceinture » permettant la stabilité horizontale de la bouteille.

Selon un mode de réalisation de la présente invention, la bouteille d'air comprimé est fixée sur un gilet servant au maintien sur le dos du plongeur. Ledit gilet est constitué d'une ou plusieurs poches gonflables permettant d'agir sur la flottabilité du plongeur.

Selon un mode de réalisation de la présente invention la bouteille d'air comprimé comprend un pied de maintien permettant la stabilisation de la dite bouteille lors du gonflage. Le plongeur peut ainsi en posant ses pieds sur ces appendices maintenir la bouteille plaquée au sol. En plongée ces appendices sont soit repliés à l'intérieur d'un support afin de ne pas gêner le plongeur dans ses mouvements, soit repliés le long de la bouteille.

Les dessins annexés illustrent l'invention :
La figure 1 est une vue schématique des principaux éléments constituant l'auto respirateur à regonflage intégré.
La figure 2 est une vue en coupe de la pompe double corps placée à l'intérieur de la bouteille.
La figure 4 est une vue schématique en coupe de l'auto respirateur munie d'une variante de réalisation de la pompe à double corps.
Les figures 5A à 5D illustrent différentes étapes de fonctionnement de la pompe illustrée à la figure 5, dans un premier mode opératoire de la pompe.
Les figures 6A à 6D illustrent différentes étapes de fonctionnement de la pompe de la figure 5, dans un second mode opératoire de la pompe.

Dans la représentation générale de la figure 1, nous avons schématisé l'auto respirateur subaquatique (15) comprenant une bouteille (1) d'air comprimé, au sommet de laquelle est relié, à l'aide d'un raccord rapide (9), un tuyau d'alimentation d'air (10), à l'extrémité duquel se trouve raccordé le détendeur (12) mis en bouche par le plongeur au moment de l'immersion. Par bouteille, on entend toute forme de réservoir d'air sous pression destiné à être emporté sous l'eau par le plongeur au cours de sa plongée.

Un système de bridage (11) de la profondeur, qui, par exemple, réduira le débit d'air du détendeur à partir d'une profondeur déterminée, est fixé sur le conduit d'alimentation en air.

Une valve de charge et décharge (8) est fixée à la partie supérieure de la bouteille.

La fixation en position rentrée dans les corps de pompe (18) et (19) des tiges porte piston (3) et (4) est assurée par un système de verrouillage (30) qui permet de solidariser lorsque cela est nécessaire la poignée (2) avec la platine (5).

A la base de la bouteille (1) se trouve un pied de maintien constitué d'un support (27) à l'intérieur duquel se trouvent deux appendices télescopiques ou rabattables (13), (14), ceci afin de donner à la bouteille une plus grande stabilité en position verticale lors du rechargement en air de la bouteille avec la pompe.

Au sommet et à la base de la bouteille (1) se trouvent fixées deux sangles verticales (32a, 32b) qui forment un système de portage permettant au plongeur de porter la bouteille sur le dos lors de la plongée.

Dans la forme de réalisation selon la figure 2, la pompe comprend deux corps parallèles (18) et (19) d'égales longueurs disposés côte à côte. Ces corps sont obstrués en partie haute par une platine (5) supérieure qui par ailleurs constitue le bouchon de la bouteille (1).

L'extrémité inférieure du corps de pompe primaire (18) est complètement obstruée alors que celle du corps de pompe secondaire (19) comporte un orifice inférieur d'injection de l'air muni d'un clapet anti-retour (20).

Les deux corps de pompe (18), (19) sont ainsi solidarisés à la bouteille (1) par l'intermédiaire de la platine (5).

Le corps de pompe (18) constitue une chambre primaire CP, tandis que le corps de pompe (19) constitue une chambre secondaire CS, les deux chambres peuvent présenter des sections différentes.

La chambre primaire CP reçoit un piston indiqué globalement en (17) du genre à coupelle comprenant une lèvre déformable (17a) qui est adaptée en bout d'une tige porte piston (4) traversant la platine supérieure (5). Un joint (23) ainsi qu'une bague de guidage (21) sont logés dans la platine supérieure (5) pour réaliser l'étanchéité et le guidage entre cette dernière et la tige porte piston (4).

La chambre secondaire CS reçoit également un piston (16) à coupelle comprenant une lèvre déformable (16 a) qui est fixé en bout d'une tige porte piston (3) traversant la platine supérieure (5), un joint (22) ainsi qu'une bague de guidage (21) sont logés dans la platine supérieure (5) pour réaliser l'étanchéité et le guidage entre cette dernière et la tige porte piston (3).

Les tiges porte piston précitées (3), (4) sont au-delà de la platine supérieure (5) attelées à une poignée unique de manoeuvre (2); les pistons (16) et (17) sont donc entraînés simultanément en va et vient à l'intérieur des chambres CP et CS.

Les pistons (16) et (17) sont sensiblement à un même niveau à l'intérieur de chacune des chambres, de sorte qu'ils sont tous deux ensembles à un point bas ou à un point haut, mais les lèvres (16a) et (17a) des coupelles sont orientées en opposition; plus précisément la lèvre (17a) du piston (17) de la chambre primaire CP est dirigée, vers le haut, c'est-à-dire, vers la platine (5), tandis que la lèvre (16a) du piston (16) de la chambre secondaire CS est dirigée vers le bas, c'est-à-dire vers le fond du corps (19).

Les deux chambres CP et CS sont en communication en partie supérieure par exemple au moyen d'un canal (24), tandis qu'en partie inférieure la chambre CS est en communication avec l'intérieur de la bouteille par un orifice inférieur (20) muni d'un clapet anti-retour. La tige (4) qui porte le piston de la chambre primaire est creuse sur toute sa longueur, son orifice inférieur débouche sous le piston (17) alors que son extrémité supérieure est bouchée. De la sorte, les deux chambres (CP, CS) sont disposées fonctionnellement en série.

L'entrée d'air se réalise par un orifice transversal (26) qui est positionné au niveau ou en dessous du joint d'étanchéité lorsque la pompe est verrouillée en position basse, mais au-dessus du joint d'étanchéité lorsque la tige (4) est déplacée vers le haut, de manière à mettre la chambre primaire en communication avec l'atmosphère.

La platine (5) est plaquée sur l'orifice de la bouteille (1) grâce à une bride circulaire (6) vissée sur le contour extérieur de l'orifice, l'étanchéité entre l'orifice et la platine (5) est assurée par un joint torique (25).

Dans le mode de réalisation de la figure 2, les coupelles (16a, 17a) des deux pistons (16, 17) divisent donc l'intérieur du corps de pompe en trois compartiments dont les volumes respectifs varient en fonction de la position des pistons. Le premier compartiment est celui (formant cavité de sortie) délimité en dessous de la coupelle (17a) dans la chambre primaire (CP). Le deuxième compartiment comprend les portions supérieures (ou cavités de transfert) des chambres primaire et secondaire, c'est-à-dire celles situées au-dessus des coupelles (16a, 17a) correspondantes. Ces deux portions sont en effet reliées par le canal (24) de manière à ne former qu'un seul compartiment dans lequel la pression est toujours uniforme. Le troisième compartiment est celui situé en dessous de la coupelle (16a) de la chambre secondaire (CS) (et formant cavité de sortie pour la chambre secondaire).

Lorsque les pistons (16, 17) sont remontés vers le haut, c'est-à-dire lorsque le volume du premier compartiment augmente, l'air provenant de l'extérieur est admis dans le premier compartiment, au travers de la tige creuse (4).

Lorsque les pistons (16, 17) sont actionnés vers le bas, c'est le volume du deuxième compartiment qui augmente. L'air précédemment compris dans le premier compartiment peut, du fait de l'orientation de la lèvre de la coupelle (17a), se transférer vers le deuxième compartiment. Comme le volume final du deuxième compartiment est sensiblement le double du volume initial du premier compartiment, de l'air extérieur peut aussi être admis dans le deuxième compartiment au cours de cette phase, cet air extérieur transitant par la tige creuse (4), par le premier compartiment et par la coupelle (17a).

Lorsque les pistons (16, 17) sont commandés de nouveau vers le haut, le volume du deuxième compartiment diminue, donc la pression de l'air qui y est contenu a tendance à augmenter. Vu l'orientation des coupelles (16a, 17a), qui forment un système anti-retour, l'air ne peut pas retourner vers le premier compartiment, lequel se rempli d'air frais provenant de l'extérieur comme cela a été expliqué plus haut. Ainsi, au fur et à mesure de la remontée des pistons, l'air compris dans le deuxième compartiment est chassé vers le troisième compartiment, ce qui est permis par l'orientation de la lèvre de la coupelle (16a). Toutefois, le volume final du troisième compartiment est sensiblement deux fois moindre que le volume initial du deuxième compartiment. Il en résulte que lorsque les pistons atteignent leur position haute, la pression de l'air contenu dans le troisième compartiment est supérieure à la pression initiale. Au cours de la remontée des pistons, il se produit donc un premier étage de compression lors du transfert de l'air du deuxième au troisième compartiment.

Lors de la descente des pistons, le volume du troisième compartiment diminue, ce qui effectue un second étage de compression de l'air contenu dans ce troisième compartiment. Lorsque la pression dans le troisième compartiment excède une pression limite, qui est fonction de la pression dans la bouteille et du tarage du clapet anti-retour, l'air sous pression est évacué, sans possibilité de retour, vers l'intérieur de la bouteille au travers de l'orifice inférieur (20).

La construction à doubles pistons permet donc d'effectuer une compression en deux étages. Le rapport de compression du premier étage peut être modifié en modifiant les volumes respectifs des chambres primaire et secondaire. Ainsi, avec une chambre secondaire de plus petit diamètre que la chambre primaire, on obtient un rapport de compression plus élevé pour le premier étage de compression. Le système de pompage à double étage de compression qui est utilisé ici est particulièrement avantageux car il permet de diminuer le temps nécessaire à la recharge de la bouteille. Bien entendu, un système de pompage à étages de compression multiples peut être prévu, comportant par exemple une pompe munie d'autant de corps successifs que d'étages de compression souhaités.

Dans le mode de réalisation des figures 4, 5A à 5D et 6A à 6D, l'auto respirateur selon l'invention comporte un système de pompage perfectionné. En effet, comme le mode de réalisation de la figure 2, il s'agit d'un système de pompage à deux corps capable d'effectuer une compression à deux étages. Toutefois, le mode de réalisation de la figure 2 ne comporte qu'une cavité de sortie (c'est à dire une cavité dans laquelle l'air subit une dernière compression avant d'être expulsé vers le réservoir) alors que dans ce troisième mode de réalisation, le système de pompage comporte deux cavités de sortie qui peuvent être activées simultanément ou dont l'une peut être désactivée.

Comme dans le mode de réalisation de la figure 2, la pompe comporte deux chambres primaire (CP) et secondaire (CS) cylindriques disposées géométriquement parallèlement l'une à l'autre, chaque chambre recevant un piston (46, 48) monté à l'extrémité d'une tige (42, 44) mobile axialement, les deux tiges étant actionnées par une poignée commune (40). Le montage des corps de pompe à l'intérieur de la bouteille est identique à celui décrit plus haut.

Contrairement au mode de réalisation de la figure 2, les pistons (46, 48) sont des pistons étanches qui ne permettent aucun passage d'air entre les portions de chambre qu'ils délimitent. Chaque chambre comporte ainsi une cavité de sortie d'air (50, 52) qui, dans l'exemple de réalisation, est constituée par la portion inférieure de chacune des deux chambres et qui comporte un orifice de sortie d'air (54, 56) débouchant dans la bouteille. Chaque orifice de sortie (54, 56) est associé à un système anti-retour (58, 60), tel qu'un clapet, ne permettant le passage de l'air que de la cavité de sortie correspondante vers l'intérieur de la bouteille.

L'autre portion de chacune des deux chambres, en l'occurrence les portions supérieures, constitue une cavité de transfert (62, 64). Les deux cavités de transfert sont reliées l'une à l'autre, comme précédemment, par un canal de liaison (66) pour former un compartiment de transfert analogue au deuxième compartiment du mode de réalisation de la figure 2. Dans ce mode de réalisation, le compartiment de transfert comporte une entrée d'admission d'air (65) qui se fait au travers d'un clapet anti-retour (67). Cette entrée d'air (65) débouche par exemple dans le canal de liaison (66).

La cavité de sortie (50) de la chambre primaire (CP) est reliée à un conduit (68) qui permet l'admission d'air dans la cavité de sortie (50), au travers d'un clapet anti-retour (70) empêchant l'air de ressortir. Ce conduit comporte par ailleurs, entre le clapet (70) et la cavité de sortie (50), une dérivation (72) qui est munie d'une vanne d'obturation (74) et qui permet, lorsque la vanne d'obturation (74) est ouverte, de mettre la cavité de sortie (50) en permanence en communication avec l'atmosphère. Dans cette configuration, la cavité de sortie (50) de la chambre primaire (CP) devient inopérante.

Les clapets anti-retour (67, 70) qui permettent l'admission d'air dans le compartiment de transfert et dans la cavité de sortie (50) de la chambre primaire (CP) sont reliés à l'atmosphère par une valve de coupure commune (80) qui permet de les isoler de l'eau au cour de la plongée, évitant ainsi que de l'eau ne puisse entrer dans les corps de pompe. Cette valve (80) doit être ouverte lorsqu'on utilise la pompe pour recharger la bouteille.

Par ailleurs, la cavité de transfert 64 de la chambre secondaire est reliée à la cavité de sortie (52) de cette même chambre par une tubulure de transfert (76) dans laquelle est interposée un clapet anti-retour (78) ne permettant le passage de l'air que du compartiment de transfert vers la cavité de sortie (52). Cette tubulure (76) avec clapet anti-retour, associée au piston (48) étanche, rempli le même rôle que le piston à coupelle (16a) du mode de réalisation de la figure 2.

Aux figure 5A à 5D, on a illustré le fonctionnement du système de pompage de l'auto respirateur de la figure 5 selon un premier mode opératoire dans lequel la vanne d'obturation (74) est fermée.

Dans ce mode opératoire, la cavité de sortie de la chambre primaire est active et on peut remarquer qu'elle fonctionne de manière indépendante des autre parties de la pompe. En effet, lorsque le piston (46) remonte de sa position basse vers sa position haute, la cavité de sortie (50) da la chambre primaire se remplit d'air à la pression atmosphérique au travers du clapet (70). Lorsque le piston (46) se déplace dans l'autre sens, l'air comprimé dans la cavité de sortie (50) ne peut s'échapper par le conduit (68) qui est fermé, et l'air est donc expulsé vers l'intérieur de la bouteille au travers de du clapet (58) et de l'orifice de sortie (54).

Dans le même temps, lorsque les pistons descendent vers leur position basse, le compartiment de transfert se remplit d'air, par le clapet (67) et, lorsque les pistons (46, 48) remontent, le gaz précédemment contenu dans le compartiment de transfert est transféré, par la tubulure (76), vers la cavité de sortie (52) de la chambre secondaire (CS).

Dans ce mode de réalisation, la chambre secondaire présente un volume qui est sensiblement la moitié de celui de la chambre primaire, de sorte que l'air est qui vient d'être transféré vers la cavité de sortie (52) se trouve sous une pression absolue de près de 3 bars, réalisant ainsi un premier étage de compression. Lorsque le piston (48) redescend vers le bas, cet air est encore comprimé dans la cavité de sortie (52) avant d'être expulsé vers l'intérieur de la bouteille.

Dans cette configuration, la pompe expulse à chaque aller-retour des pistons une quantité d'air qui correspond, à la pression atmosphérique, à un volume qui est proche de 2,5 fois le volume de la chambre primaire. On a ainsi un remplissage rapide de la bouteille, au moins tant que la pression dans la bouteille n'est pas trop importante. En effet, lorsque la pression atteint un certain seuil, la force à vaincre pour comprimer l'air dans la cavité de sortie (50) de la chambre primaire devient trop importante, ceci du fait de la superficie importante de la section de la chambre primaire.

On peut alors ouvrir la vanne d'obturation (74) et se trouver dans un mode de fonctionnement de la pompe dans lequel la cavité de sortie (50) de la chambre primaire (CP) se trouve inactivée. Elle n'offre donc plus de résistance au mouvement descendant du piston, de telle sorte que la force à vaincre (à la descente des pistons) n'est alors plus que celle correspondant à la compression de l'air dans la cavité de sortie de la chambre secondaire (CS), laquelle présente une section plus faible. Dans cette configuration, le compartiment de transfert et la cavité de sortie (52) de la chambre secondaire continuent de fonctionner comme décrit précédemment. Ce mode opératoire permet de transférer environ 1,5 fois le volume de la chambre primaire à chaque aller-retour des pistons, et, surtout, il permet d'atteindre des pressions dans le réservoir de près de vingt bars.

On remarquera que ce second mode opératoire est quasi identique à celui décrit en relation avec le mode de réalisation de la figure 2, à la seule différence que l'air qui est admis dans le compartiment de transfert ne l'est plus par l'intermédiaire de la cavité de sortie de la chambre primaire, mais par l'intermédiaire de l'entrée d'air (65).

Les systèmes de pompage des figures 2 et 4 sont donc particulièrement bien adaptés au remplissage d'un réservoir d'air destiné à la pratique de la plongée sous-marine, y compris d'un réservoir destiné à rester en surface de l'eau comme dans le cas des appareils de type « narguilé ». En effet, ils permettent (grâce aux deux corps) de recharger le réservoir entre deux plongées en un temps très court et au prix d'un effort modéré. De plus, ils permettent d'obtenir une pression suffisamment élevée dans le réservoir (grâce aux deux étapes de compression) pour stocker dans le réservoir une quantité d'air importante, permettant au plongeur de rester plus longtemps sous l'eau.

## Revendications

1. Auto respirateur subaquatique (15) comprenant une bouteille (1), destinée à être emmenée sous l'eau avec un système de portage destiné à s'adapter notamment sur le dos d'un plongeur, et un système de pompe manuelle, **caractérisé en ce que** le système de pompe manuelle est intégré dans la bouteille (1), **en ce que** la pompe manuelle intégrée est une pompe à étages de compression multiples.

2. Auto respirateur subaquatique (15) selon la revendication 1, **caractérisé en ce que** l'admission d'air dans le corps de pompe (37) s'effectue à travers la tige porte piston (31) grâce à un premier orifice (27) débouchant au-dessus du piston (34) et un second orifice (28) positionné sensiblement à l'extrémité supérieure de la tige et réalisant l'entrée d'air.

3. Auto respirateur subaquatique (15) selon la revendication 1, **caractérisé en ce que** la pompe manuelle intégrée comporte deux corps délimitant une chambre primaire (18) et une chambre secondaire ( 19) dont chacune reçoit un piston ( 17, 16).

4. Auto respirateur subaquatique (15) selon la revendication 3, **caractérisé en ce que** les pistons sont entraînés simultanément en va-et-vient à l'intérieur des chambres primaire (CP) et secondaire (CS).

5. Auto respirateur subaquatique selon la revendication 4, **caractérisé en ce que** la chambre primaire (CP) et la chambre secondaire (CS) sont disposées fonctionnellement en série.

6. Auto respirateur subaquatique (15) selon la revendication 5, **caractérisé en ce que** l'admission d'air dans la chambre primaire (18) s'effectue à travers la tige porte piston (4)qui est creuse et qui possède un orifice inférieur débouchant sous le piston (17) et un orifice supérieur (26), réalisant l'entrée d'air, positionné sensiblement à son extrémité supérieure.

7. Auto respirateur subaquatique (15) selon la revendication 6, **caractérisé en ce que** les deux chambres primaire (CP) et secondaire (CS) sont en communication par leur extrémité supérieure.

8. Auto respirateur subaquatique (15) selon l'une des revendications 2 ou 6, **caractérisé en ce que** l'orifice supérieur (26, 28) d'entrée d'air est positionné sur la tige porte-piston (4, 31) au niveau ou au-dessous d'un joint d'étanchéité (23, 32) lorsque la tige (4, 31) est complètement rentrée dans le corps de pompe (18, 37).

9. Auto respirateur subaquatique (15) selon l'une quelconque des revendications précédentes, **caractérisé en ce qu'**il comporte une valve de charge et décharge (8).

10. Auto respirateur subaquatique (15) selon l'une quelconque des revendications précédentes, **caractérisé en ce qu'**il comporte un système de pieds (13) et (14) télescopiques ou rabattables.

11. Auto respirateur subaquatique (15) selon l'une quelconque des revendications précédentes, **caractérisé en ce qu'**il comporte un système de verrouillage (30) de la pompe.

12. Auto respirateur sous-marin (1) selon l'une quelconque des revendications précédentes, **caractérisé en ce qu'**il comprend un tuyau d'alimentation d'air (10) relié à la bouteille (1) par un raccord rapide (9) et **en ce que** le tuyau (10) est raccordé, à son autre extrémité, à un détendeur (12).

13. Auto respirateur sous-marin (1) selon l'une quelconque des revendications précédentes, **caractérisé en ce qu'**il comprend un instrument de mesure (7) de la pression interne à la bouteille (1).

14. Auto respirateur sous-marin (1) selon la revendication 1, **caractérisé en ce que** le système de portage comporte des bretelles (32a, 32b).

15. Auto respirateur sous-marin (1) selon la revendication 1, **caractérisé en ce qu'**il comprend un dispositif de bridage de la profondeur qui réduit le débit d'air du détendeur à partir d'une profondeur déterminée.

16. Auto respirateur selon la revendication 4, **caractérisé en ce que** les pistons (46,48) délimitent dans chacune des deux chambres (CP, CS) une cavité de sortie (50, 52) et une cavité de transfert (62, 64), et **en ce que** chacune des deux chambres comporte un orifice de sortie d'air (54, 56) qui est aménagé dans la cavité de sortie (50, 52), qui débouche dans la bouteille.

17. Auto respirateur selon la revendication 16, **caractérisé en ce que** chaque orifice de sortie (54, 56) est associé à un système anti-retour (58, 60) ne permettant le passage de l'air que de la cavité de sortie (50, 52) vers l'intérieur de la bouteille.

18. Auto respirateur selon l'une des revendications 16 ou 17, **caractérisé en ce que** la cavité de sortie (50) de la chambre primaire (CP) comporte un conduit de mise à l'air libre (72) pourvu de moyens d'obturation (74).

19. Auto-respirateur selon l'une des revendications 16 à 18, **caractérisé en ce que** la cavité de sortie (50) de la chambre primaire (CP) comporte un conduit d'admission d'air (68) qui est relié à l'extérieur et qui est associé à un système anti-retour (70) ne permettant le passage de l'air que de l'extérieur vers la cavité de sortie (50).

20. Auto respirateur selon l'une quelconque des revendications 16 à 19, **caractérisé en ce que** les cavités de transfert (62, 64) des deux chambres (CP, CS) sont reliées par un canal de liaison pour former un compartiment de transfert.

21. Auto respirateur selon la revendication 20, **caractérisé en ce que** le compartiment de transfert comporte une entrée d'admission d'air (65) qui est reliée à l'extérieur et qui est associée à un système anti-retour (67) ne permettant le passage de l'air que de l'extérieur vers le compartiment de transfert.

22. Auto respirateur selon l'une quelconque des revendications 16 à 21, **caractérisé en ce que** la chambre secondaire (CS) comporte des moyens (16a, 76, 78) permettant le passage unidirectionnel de l'air de sa cavité de transfert (64) vers sa cavité de sortie (52).

23. Auto respirateur selon l'une quelconque des revendications 16 à 22, **caractérisé en ce que** la pompe comporte deux étages de compression.

24. Auto respirateur selon l'une quelconque des revendications 16 à 23, **caractérisé en ce qu'**elle comporte des moyens pour désactiver l'une des cavités de sortie.

## Patentansprüche

1. Unabhängiges Unterwasser-Atemgerät (15), aufweisend eine Flasche (1), die dafür bestimmt ist, unter Wasser mitgenommen zu werden, mit einem Tragsystem, das dafür bestimmt ist, insbesondere auf den Rücken eines Tauchers zu passen, und ein System einer manuellen Pumpe, **dadurch gekennzeichnet, dass** das System einer manuellen Pumpe in der Flasche (1) integriert ist, und dass die integrierte manuelle Pumpe eine Pumpe mit mehrfachen Stufen zur Komprimierung ist.

2. Unabhängiges Unterwasser-Atemgerät (15) nach Anspruch 1, **dadurch gekennzeichnet, dass** der Lufteinlass in den Pumpenkörper (37) durch die den Kolben tragende Stange (31) aufgrund einer ersten Öffnung (27) erfolgt, welche oberhalb des Kolbens (34) mündet, und einer zweiten Öffnung (28), die im Wesentlichen am oberen Ende der Stange positioniert ist, und welche den Lufteingang realisiert.

3. Unabhängiges Unterwasser-Atemgerät (15) nach Anspruch 1, **dadurch gekennzeichnet, dass** die integrierte manuelle Pumpe zwei Körper aufweist, welche eine primäre Kammer (18) und eine sekundäre Kammer (19) begrenzen, von denen jede einen Kolben (17, 16) aufnimmt.

4. Unabhängiges Unterwasser-Atemgerät (15) nach Anspruch 3, **dadurch gekennzeichnet, dass** die Kolben simultan in einer Hin- und Herbewegung im Inneren der primären Kammer (CP) und sekundären Kammer (CS) angetrieben werden.

5. Unabhängiges Unterwasser-Atemgerät nach Anspruch 4, **dadurch gekennzeichnet, dass** die primäre Kammer (CP) und die sekundäre Kammer (CS) funktionell in Serie angeordnet sind.

6. Unabhängiges Unterwasser-Atemgerät (15) nach Anspruch 5, **dadurch gekennzeichnet, dass** der Lufteinlass in die primäre Kammer (18) durch die den Kolben tragende Stange (4) erfolgt, welche hohl ist, und welche eine untere Öffnung aufweist, die unter dem Kolben (17) mündet, und eine obere Öffnung (26), welche den Lufteingang realisiert, die im Wesentlichen an ihrem oberen Ende angeordnet ist.

7. Unabhängiges Unterwasser-Atemgerät (15) nach Anspruch 6, **dadurch gekennzeichnet, dass** die zwei Kammern, die primäre Kammer (CP) und die sekundäre Kammer (CS) durch ihr oberes Ende in Verbindung sind.

8. Unabhängiges Unterwasser-Atemgerät (15) nach einem der Ansprüche 2 oder 6, **dadurch gekennzeichnet, dass** die obere Öffnung (26, 28) eines Lufteingangs auf der den Kolben tragenden Stange (4, 31) auf Höhe oder unterhalb einer Dichtung (23, 32) angeordnet ist, wenn die Stange (4, 31) vollständig in dem Körper der Pumpe (18, 37) eingezogen ist.

9. Unabhängiges Unterwasser-Atemgerät (15) nach irgendeinem der vorangegangenen Ansprüche, **dadurch gekennzeichnet, dass** es ein Ventil zum Laden und Entladen (8) aufweist.

10. Unabhängiges Unterwasser-Atemgerät (15) nach irgendeinem der vorangegangenen Ansprüche, **dadurch gekennzeichnet, dass** es ein System von teleskopischen oder umschlagbaren Füßen (13) und (14) aufweist.

11. Unabhängiges Unterwasser-Atemgerät (15) nach einem der vorangegangenen Ansprüche, **dadurch gekennzeichnet, dass** es ein Verriegelungssystem (30) der Pumpe aufweist.

12. Unabhängiges Unterwasser-Atemgerät (1) nach irgendeinem der vorangegangenen Ansprüche, **dadurch gekennzeichnet, dass** es ein Luftversorgungsrohr (10) aufweist, das mit der Flasche (1) durch eine Schnellkupplung (9) verbunden ist, und dass das Rohr (10) an seinem anderen Ende mit einem Druckminderer (12) verbunden ist.

13. Unabhängiges Unterwasser-Atemgerät (1) nach irgendeinem der vorangegangenen Ansprüche, **dadurch gekennzeichnet, dass** es ein Messinstrument (7) des inneren Drucks der Flasche (1) aufweist.

14. Unabhängiges Unterwasser-Atemgerät (1) nach Anspruch 1, **dadurch gekennzeichnet, dass** das Tragsystem Tragriemen (32a, 32b) aufweist.

15. Unabhängiges Unterwasser-Atemgerät (1) nach Anspruch 1, **dadurch gekennzeichnet, dass** es eine Tiefenbegrenzungsvorrichtung aufweist, welche den Luftausstoß des Druckminderers ab einer vorbestimmten Tiefe verringert.

16. Unabhängiges Atemgerät nach Anspruch 4, **dadurch gekennzeichnet, dass** die Kolben (46, 48) in jeder der zwei Kammern (CP, CS) eine Ausgangsvertiefung (50, 52) und eine Übertragungsvertiefung (62, 64) begrenzen, und dass jede der zwei Kammern eine Luftauslassöffnung (54, 56) aufweist, welche in der Ausgangsvertiefung (50, 52) ausgespart ist, die in die Flasche mündet.

17. Unabhängiges Atemgerät nach Anspruch 16, **dadurch gekennzeichnet, dass** jede Ausgangsöffnung (54, 56) einem Anti-Umkehr-System (58, 60) zugefügt ist, welches nur den Durchgang von Luft von der Ausgangsvertiefung (50, 52) in Richtung nach dem Inneren der Flasche erlaubt.

18. Unabhängiges Atemgerät nach einem der Ansprüche 16 oder 17, **dadurch gekennzeichnet, dass** die Ausgangsvertiefung (50) der primären Kammer (CP) eine Leitung zum Setzen an freie Luft (72) aufweist, die mit Verschlussmitteln (74) versehen ist.

19. Unabhängiges Atemgerät nach einem der Ansprüche 16 bis 18, **dadurch gekennzeichnet, dass** die Ausgangsvertiefung (50) der primären Kammer (CP) eine Lufteinlassleitung (68) aufweist, welche mit dem Äußeren verbunden ist, und welche zu einem Anti-Umkehr-System (70) gehört, welches nur den Durchgang von Luft von außen in Richtung zur Ausgangsvertiefung (50) erlaubt.

20. Unabhängiges Atemgerät nach irgendeinem der Ansprüche 16 bis 19, **dadurch gekennzeichnet, dass** die Übertragungsvertiefungen (62, 64) der zwei Kammern (CP, CS) durch einen Verbindungskanal verbunden sind, um einen Übertragungsraum zu bilden.

21. Unabhängiges Atemgerät nach Anspruch 20, **dadurch gekennzeichnet, dass** der Übertragungsraum einen Lufteinlasseingang (65) aufweist, welcher mit dem Äußeren verbunden ist, und welcher einem Anti-Umkehr-System (67) zugefügt ist, welches nur den Durchgang von Luft von außen in Richtung zum Übertragungsraum erlaubt.

22. Unabhängiges Atemgerät nach irgendeinem der Ansprüche 16 bis 21, **dadurch gekennzeichnet, dass** die sekundäre Kammer (CS) Mittel (16a, 76, 78) aufweist, welche den Durchgang in einer Richtung von Luft von ihrer Übertragungsvertiefung (64) in Richtung zu ihrer Ausgangsvertiefung (52) zulässt.

23. Unabhängiges Atemgerät nach irgendeinem der Ansprüche 16 bis 22, **dadurch gekennzeichnet, dass** die Pumpe zwei Komprimierungsstufen aufweist.

24. Unabhängiges Atemgerät nach irgendeinem der Ansprüche 16 bis 23, **dadurch gekennzeichnet, dass** es Mittel zum Deaktivieren einer der Ausgangsvertiefungen aufweist.

## Claims

1. Subaquatic self-contained breathing apparatus (15) including a bottle (1) to be carried underwater with a carrying system adapted to fit in particular on the back of a diver, and a manual pump system, **characterized in that** the manual pump system is integrated into the bottle (1), and **in that** the integrated manual pump is a pump with multiple compression stages.

2. Subaquatic self-contained breathing apparatus (15) according to claim 1, **characterized in that** the admission of air into the pump body (37) is carried out through the piston holding rod (31) due to a first opening (27) emerging above the piston (34) and a second opening (28) positioned substantially at the upper end of the rod and performing the air intake.

3. Subaquatic self-contained breathing apparatus (15) according to claim 1, **characterized in that** the integrated manual pump comprises two bodies demarcating a primary chamber (18) and a secondary chamber (19), each of which houses a piston (17,16).

4. Subaquatic self-contained breathing apparatus (15) according to claim 3, **characterized in that** the pistons are driven simultaneously in a to-and- fro motion within the primary (CP) and secondary (CS) chambers.

5. Subaquatic self-contained breathing apparatus, **characterized in that** the primary chamber (CP) and the secondary chamber (CS) are functionally arranged in series.

6. Subaquatic self-contained breathing apparatus (15) according to claim 5, **characterized in that** the admission of air into the primary chamber (18) is carried out through the piston holding rod (4) which is hollow, and which has a lower opening emerging beneath the piston (17) and an upper opening (26), performing the air intake, positioned substantially at its upper end

7. Subaquatic self-contained breathing apparatus (15) according to claim 6, **characterized in that** the two primary (CP) and secondary (CS) chambers are in communication with one another by their upper end.

8. Subaquatic self-contained breathing apparatus (15) according to one of claims 2 or 6, **characterized in that** the upper opening (26, 28) for air intake is positioned on the piston holding rod (4, 31) at the lever of or beneath a sealing joint (23, 32) when the rod (4, 31) is completely retracted into the pump body (18, 37).

9. Subaquatic self-contained breathing apparatus (15) according to any one of the preceding claims, **characterized in that** it comprises a charge and discharge valve (8).

10. Subaquatic self-contained breathing apparatus (15) according to any one of the preceding claims, **characterized in that** it comprises a system of telescopic or foldable feet (13) and (14).

11. Subaquatic self-contained breathing apparatus (15) according to any one of the preceding claims, **characterized in that** it comprises a system (30) for locking the pump.

12. Underwater self-contained breathing apparatus (1) according to any one of the preceding claims, **characterized in that** it includes an air supply hose (10) connected to the bottle (1) by a quick coupler (9), and **in that** the hose (10) is coupled to a pressure reducing valve (12) at its other end.

13. Underwater self-contained breathing apparatus (1) according to any of the preceding claims, **characterized in that** it includes an instrument (7) for measuring the internal pressure of the bottle.

14. Underwater self-contained breathing apparatus (1) according to claim 1, **characterized in that** the carrying system comprises shoulder straps (32a, 32b).

15. Underwater self-contained breathing apparatus (1) according to claim 1, **characterized in that** it includes a depth checking device that reduces the air flow of the pressure reducing valve from a predetermined depth.

16. Self-contained breathing apparatus according to claim 4, **characterized in that** the pistons (46, 48) demarcate an outlet cavity (50, 52) and a transfer cavity -( 62, 64) in each of the two chambers (CP, CS), and **in that** each of the two chambers comprises an air outlet opening (54, 56) provided in the outlet cavity (50, 52), which opens out in the bottle.

17. Self-contained breathing apparatus according to claim 16, **characterized in that** each outlet opening (54, 56) is associated with a non-return system (58, 60) allowing the passage of air only from the outlet cavity (50, 52) toward the inside of the bottle.

18. Self-contained breathing apparatus according to one of claims 16 or 17, **characterized in that** the outlet cavity (50) of the primary chamber (CP) comprises a vent tube (72) provided with blocking means (74).

19. Self-contained breathing apparatus according to one of claims 16 to 18, **characterized in that** the outlet cavity (50) of the primary chamber (CP) comprises an air admission pipe (68) that is connected to the outside, and which is associated with a non-return system (70) allowing passage of the air only from the outside toward the outlet cavity.

20. Self-contained breathing apparatus according to any one of claims 16 to 19, **characterized in that** the transfer cavities (62, 64) of the two chambers (CP, CS) are connected by a connecting channel so as to form a transfer compartment.

21. Self-contained breathing apparatus according to claim 20, **characterized in that** the transfer compartment comprises an air admission inlet (65) that is connected to the outside, and which is associated with a non-return system (67) allowing passage of the air only from the outside toward the transfer compartment.

22. Self-contained breathing apparatus according to any one of claims 16 to 21, **characterized in that** the secondary chamber (CS) comprises means (16a, 76, 78) allowing for the unidirectional passage of the air from its transfer cavity (64) toward its outlet cavity (52).

23. Self-contained breathing apparatus according to any one of claims 16 to 21, **characterized in that** the pump comprises two stages of compression.

24. Self-contained breathing apparatus according to any one of claims 16 to 22, **characterized in that** it comprises means for deactivating one of the outlet cavities.
